# EUROPÄISCHE PATENTSCHRIFT

(11) **EP 1 242 299 B1**
(45) Veröffentlichungstag und Bekanntmachung des Hinweises auf die Patenterteilung: **21.03.2007**
(21) Anmeldenummer: 00991551.3
(22) Anmeldetag: 22.12.2000
(51) Int. Cl.: B65H 1/00

(54) **BOGENVERARBEITENDE DRUCKMASCHINE**
PRINTING MACHINE FOR PROCESSING SHEETS
MACHINE D'IMPRIMERIE A TRAITEMENT DES FEUILLES

(30) Priorität: 29.12.1999 DE 19963574
(43) Veröffentlichungstag der Anmeldung: 25.09.2002
(73) Patentinhaber: H.C. Moog GmbH Maschinen für Druck und Papier, D-65385 Rüdesheim am Rhein (DE)
(72) Erfinder: KURRECK, Herbert, K., 65385 Rüdesheim am Rhein (DE)
(74) Vertreter: Weber, Dieter
(86) Internationale Anmeldenummer: PCT/DE2000/004600
(87) Internationale Veröffentlichungsnummer: WO 2001/049596

(56) Entgegenhaltungen:
- EP-A- 0 045 374
- US-A- 2 086 319
- US-A- 3 163 558

## Beschreibung

Die vorliegende Erfindung betrifft eine bogenverarbeitende Druckmaschine mit mindestens einem Flexodruck- oder Offsetdruckzylinder und mindestens einem Gegendruckzylinder mit mindestens einem bogenführenden Greifer.

Im allgemeinen wird zwischen vier grundsätzlich verschiedenen Druckverfahren unterschieden. So ist zum einen das Hochdruckverfahren bekannt, das sich dadurch auszeichnet, daß die druckenden Elemente der Druckform erhaben sind, während die nicht druckenden Teile vertieft sind. Des weiteren ist das Flachdruckverfahren bekannt, bei dem die druckenden Elemente und die nicht druckenden Teile der Druckform (praktisch) in einer Ebene liegen. Insbesondere im Zeitschriftendruck weit verbreitet ist das Tiefdruckverfahren, bei dem die druckenden Elemente der Druckform vertieft liegen. Schließlich ist noch das sogenannte Durchdruckverfahren oder auch Siebdruckverfahren bekannt, bei dem an den druckenden Stellen die Farbe durch siebartige Öffnungen der Druckform auf den Bedruckstoff übertragen wird.

Zu den Hochdruckverfahren gehört neben dem Buchdruck auch der sogenannte Flexodruck oder auch Anilindruck, bei dem die Druckplatte flexibel ist.

Der heute gebräuchliche Offsetdruck gehört in die Kategorie des Flachdrucks. Durch entsprechende Behandlung werden die Teile, die drucken sollen, oleophil, das heißt, sie nehmen beim Einfärben die (fettige) Druckfarbe an, während die Teile, die nicht drucken sollen, oleophob werden, d. h. sie stoßen die Farbe ab.

Bei einer bogenführenden Druckmaschine oder auch Bogendruckmaschine werden Bögen einzeln von einem Stapel abgenommen und mittels eines Übertragungszylinders auf einen Presseur- bzw. Gegendruckzylinder abgegeben, der am Druckzylinder anliegt. Während dieses Vorgangs wird die vorher auf den Druckzylinder aufgebrachte Druckfarbe auf den Bogen übertragen.

Die auf dem Markt erhältlichen bogenführenden Flexodruck- und Offsetdruckmaschinen haben Druckzylinder, die mindestens eine sich in axialer Richtung erstreckende Aussparung aufweisen, den sogenannten Plattenspannkanal, Zwischen zwei benachbarten Ausnehmungen des Plattenspannzylinders wird die flexible Druckplatte eingespannt.

Um den Transport der Bögen zu ermöglichen, weisen die Gegendruckzylinder im allgemeinen einen Greifer auf, der aus einem Greiferarm und einer Greiferunterlage besteht. Dabei ist der Greifer in einer Aussparung des Presseurzylinders angeordnet. Während des Transport- bzw. Greifvorgangs liegt der zu transportierende Bogen mit seiner dem Gegendruckzylinder zugewandten Seite auf der Greiferunterlage auf. Der Greiferarm wird nun auf die der Greiferunterlage gegenüberliegenden Seite des Bogens gedrückt. Dreht sich nun der Gegendruckzylinder, so wird der Bogen durch den Greifer, der den Bogen zwischen Greiferunterlage und Greiferarm hält, transportiert.

Um den Bogen möglichst weit bis zum Rand bedrucken zu können und um eine hohe Passergenauigkeit zu erreichen, wird bei allen herkömmlichen bogenführenden Offsetdruck- oder Flexodruckmaschinen darauf geachtet, daß der Bogen möglichst nicht geknickt wird. Zu diesem Zweck ist es zwangsläufig notwendig, daß der Greiferarm, der den Bogen auf der dem Gegendruckzylinder abgewandten Seite ergreift, außerhalb der Außenkontur des Gegendruckzylinders verläuft, so daß der Greiferarm über die Aussparung des Gegendruckzylinders hervorragt. Da aber Druckzylinder und Gegendruckzylinder direkt aneinanderliegen, ragt der Greifer damit zwangsläufig in die Außenkontur des Druckzylinders. Dies ist bei den herkömmlichen Flexodruck- oder Offsetdruckbogenmaschinen ohne Nachteil, da der Druckzylinder oder auch Plattenspannzylinder, wie eingangs beschrieben, Ausnehmungen in Form von Plattenspannkanälen aufweist, in die der über die Außenkontur des Gegendruckzylinders hervorstehende Greifer eintauchen kann.

Im Gegensatz zu den bogenführenden Druckmaschinen weisen die rollenführenden Druckmaschinen Druckzylinder ohne Aussparungen auf. Da bei den rollenführenden Druckmaschinen keine einzelnen Bögen gegriffen werden müssen, kann auf die Greifer in dem Presseur- oder Gegendruckzylinder verzichtet werden. Folglich steht auch kein Teil des Greifers über die Außenkontur des Gegendruckzylinders hinaus, so daß die fehlende Ausnehmung im Plattenspannzylinder hierbei zu keinem Nachteil führt. Anstelle der gespannten Platten kann bei den rollenführenden Druckmaschinen ein sogenanntes Sleeve verwendet werden, das eine geschlossene Zylinderform besitzt und den gesamten Druckzylinder umgibt. Damit kann beispielsweise Papier auf Rollen kontinuierlich bedruckt werden.

Die bekannten bogenführenden Offset- und Flexodruckmaschinen haben jedoch den Nachteil, daß zum einen die flexiblen Druckplatten einzeln auf dem Plattenspannzylinder justiert werden müssen, und zum anderen, daß der Gegendruckzylinder der bekannten Offset- und Flexodruckbogenmaschinen nicht für andere Druckverfahren, verwendet werden kann, da der Greifarm in der Halteposition über die Außenkontur des Gegendruckzylinders hervorsteht, so daß der Druckzylinder unabdingbar Ausnehmungen aufweisen muß. Solche Ausnehmungen sind aber beispielsweise beim Tiefdruckverfahren inakzeptabel, da hier der Druckzylinder in die Farbe eintaucht und somit überschüssige Farbe "abgerakelt" werden muß.

Die US 3,163,558 zeigt ein Greifersystem, wie es üblicherweise im Tiefdruck verwendet wird. Die Greiferelemente sind innerhalb des durch die Umfangsfläche eines Gegendruckzylinders beschriebenen Zylinders angeordnet.

Die EP 0045374 zeigt eine Greifereinrichtung die innerhalb der Umfangsfläche eines mit einem Gummituch bespannten Druckzylinders angeordnet ist, wobei der Druckzylinder auch Gegendruckzylinder für einen mit einem Gummituch bespannten Offsetdruckzylinder ist.

Der vorliegenden Erfindung liegt daher die Aufgabe zugrunde, eine bogenführende Offsetdruck- oder Flexodruckmaschine zur Verfügung zu stellen, die vielseitig einsetzbar, einfach zu justieren und preisgünstig herzustellen ist.

Diese Aufgabe wird erfindungsgemäß dadurch gelöst, daß der Greifer in der bogenführenden Position vollständig innerhalb des durch die Umfangsfläche des Gegendruckzylinders beschriebenen Zylinders angeordnet ist, und daß mindestens ein Flexodruckzylinder oder ein Offsetdruckzylinder keinen Plattenspannkanal (6) aufweist.

Dabei wird unter der Umfangsfläche des Gegendruckzylinders im wesentlichen der Teil der Fläche des Gegendruckzylinders verstanden, der an dem Druckzylinder anliegt. Gegebenenfalls kann der Gegendruckzylinder Bereiche mit geringerem Radius aufweisen, so daß genau genommen die Umfangsfläche des Gegendruckzylinders in diesem Bereich einen Zylinder mit kleinerem Radius beschreibt. Gemeint sind hier aber lediglich die Bereiche auf dem Gegendruckzylinder auf denen der Bogen während des Druckvorgangs aufliegt.

Dadurch, daß der Greifer nun innerhalb der Außenkontur des Gegendruckzylinders angeordnet ist, also nicht Ober die Ausnehmung hervorragt, kann bei dem Druckzylinder auf eine Aussparung bzw. den Plattenspannkanal bei Bedarf verzichtet werden. Es ist daher möglich, anstelle der flexiblen Druckplatten ein Sleeve zu verwenden, wie es bereits von rollenführenden Druckmaschinen bekannt ist. Allerdings ist dabei zu beachten, daß die äußere Druckfläche des Sleeves nicht völlig ausgenutzt werden kann, da notwendigerweise zwischen den einzelnen Bögen ein Abstand verbleiben muß, in den der Greifarm zum Transport des Bogens eingreifen kann. Demzufolge muß auch das Sleeve einen nicht druckenden Bereich aufweisen. Es müssen daher zumindest im Flexodruckverfahren Sleeves speziell für den Bogendruck angefertigt und eingesetzt werden.

Diese neue Anordnung des Greifers für Offset- und Flexodruckverfahren hat zudem den Vorteil, daß dieser Gegendruckzylinder auch für andere Druckverfahren, wie z.B. dem Tiefdruck verwendet werden kann. So ist es beispielsweise möglich, einen Flexodruckzylinder oder einen Offsetdruckzylinder einfach gegen einen Tiefdruckzylinder auszutauschen, ohne daß an der bogenführenden Mechanik etwas verändert werden muß.

Die erfindungsgemäßen Gegendruckzylinder können sowohl in rollenführenden als auch in bogenführenden Druckmaschinen eingesetzt werden. Überdies ist bei Bedarf auch eine zügige Umstellung einer bogenführenden Druckmaschine in eine rollenführende Druckmaschine und umgekehrt möglich. Vorzugsweise wird im Falle der Verwendung der erfindungsgemäßen Greifer in einer rollenführenden Druckmaschine die Greifer aufnehmende Ausnehmung des Gegendruckzylinders durch eine Vorrichtung, die auch mit dem Greiferarm kombiniert sein kann, zumindest teilweise verschlossen, um den zu bedruckenden Bereich auf der Bahn zu vergrößern.

Durch die in radialer Richtung tiefer liegende Anordnung der Greifer kommt es zwangsläufig zu einer kleinen Verbiegung des Bogens im Greifbereich, d. h. im Randbereich des Bogens. Es hat sich jedoch gezeigt, daß diese Verbiegung überraschender Weise keinen störenden Einfluß auf die Passergenauigkeit hat. Zudem wird dadurch der nicht bedruckbare Randbereich des Bogens zwangsläufig etwas vergrößert.

Dadurch, daß die Papierführung, die durch die Greifer erfolgt, in der erfindungsgemäßen Anordnung radial weiter innen liegt, als der sogenannte Druckbereich, d. h. der Bereich in dem der Bogen bedruckt wird, muß bei der Konstruktion der Druckmaschine berücksichtigt werden, daß nun Druckbereich und bogenführender Bereich eine unterschiedliche Umlaufgeschwindigkeit bei gleicher Winkelgeschwindigkeit aufweisen. Dadurch müssen im allgemeinen zwei getrennte Antriebe (z. B. Zahnradantriebe) sowohl für die Bogenführung als auch für die Druckperipherie vorgesehen werden.

Für das zügige und sichere Greifen des Bogens ist es von Vorteil, wenn der Greifer aus einem Greiferarm und einer Greiferunterlage besteht, wobei zumindest der Greiferarm relativ zur Greiferunterlage bewegbar ist. Dabei kann beispielsweise der Greiferarm um einen Drehpunkt schwenkbar angeordnet sein. Sobald der Bogen auf der Greiferunterlage liegt, schwenkt der Greiferarm auf die Greiferunterlage, so daß der Bogen zwischen Greiferunterlage und Greiferarm eingeklemmt wird. Drehen sich nun Druckzylinder und Gegendruckzylinder mit gleicher Winkelgeschwindigkeit aber mit entgegengesetztem Drehsinn, so wird der Bogen mit Hilfe des Greifers zwischen Druckzylinder und Gegendruckzylinder entlanggeführt und zugleich bedruckt.

Alternativ dazu ist es für besondere Anwendungsfälle selbstverständlich auch möglich, den Greiferarm fest zu installieren und die Greiferunterlage beweglich anzuordnen. Gegebenenfalls ist auch die Bewegung der Greiferunterlage und des Greifers zum sicheren Greifen des Bogens vorteilhaft.

Für manche Anwendungsfälle kann es von Vorteil sein, daß mindestens ein Druckzylinder oberhalb des Bogenlaufes angeordnet ist. Dadurch ist der Druckzylinder leicht zugänglich, so daß ein Wechsel der Druckplatten bzw. des Sleeves leicht möglich ist.

Besonders bevorzugt ist eine Ausführungsform, bei der mindestens ein Flexodruckzylinder oder ein Offsetdruckzylinder gegebenenfalls mit seiner Farbzuführungseinrichtung gegen einen Tiefdruckzylinder mit entsprechender Farbzuführeinrichtung austauschbar ist. Je nach Anwendungsfall kann dann die Druckmaschine nach Bedarf umgerüstet werden. So können beispielsweise auch mehrere Flexodruckzylinder bzw. Offsetdruckzylinder oder auch Tiefdruckzylinder gegebenenfalls mit entsprechenden Trocknungseinrichtungen hintereinander angeordnet werden. Je nach Bedarf können Tiefdruckzylinder und Flexodruckzylinder bzw. Offsetdruckzylinder in einer sogenannten bogenführenden Hybriddruckmaschine beliebig kombiniert werden. Eine bogenführende Hybriddruckmaschine, welche die qualitativen Vorteile des Tiefdrucks mit dem kostengünstigen Flexodruck oder Offsetdruck verbindet, kann aufgrund der vorliegenden Erfindung leicht verwirklicht werden.

Für besondere Anforderungen kann es von Vorteil sein, wenn der Greifer bzw. die Greiferunterlage derart einstellbar ist, daß je nach Anwendungsfall der Greiferarm entweder derart positioniert wird, daß er in der bogenführenden Position radial innerhalb der Außenkontur des Gegendruckzylinders angeordnet ist oder radial außerhalb. Die letztgenannte Position ist dabei nicht Teil der vorliegenden Erfindung. Dadurch ist gewährleistet, daß für den Fall, daß als Druckzylinder ein Plattenspannzylinder mit Ausnehmung bzw. ein Plattenspannkanal verwendet wird, der Greifer derart angeordnet werden kann, daß die Bögen im Bereich des Greifens nicht geknickt bzw. verbogen werden. Dies kann insbesondere bei der Verwendung von sehr steifen Bögen von Vorteil sein. In diesem Fall weist die Druckmaschine vorzugsweise mindestens einen justierbaren Gegendruckzylinder auf, dessen Abstand zu dem benachbarten Übertragungszylinder zumindest in gewissen Grenzen variiert werden kann, so daß die Umfangsgeschwindigkeit der Papierführung an die Umfangsgeschwindigkeit der Druckperipherie angepaßt werden kann.

Weitere Vorteile, Merkmale und Anwendungsmöglichkeiten werden deutlich anhand der Beschreibung einer bevorzugten Ausführungsform sowie der dazugehörigen Figur. Es zeigen:
Figur 1 eine erfindungsgemäße Greiferanordnung und
Figur 2 eine alternative bogenführende Position des Greifers, welche nicht Teil der vorliegenden Erfindung ist.

In Figur 1 ist durch die gestrichelte mit 1 bezeichnete Linie die Außenkontur des Presseur- bzw. Gegendruckzylinders angedeutet. Die mit 2 bezeichnete gestrichelte Linie stellt hingegen die Außenkontur des Druckzylinders dar. Der zu führende Bogen 3 wird in der gezeigten Position zwischen der Greiferunterlage 4 und dem Greiferarm 5 eingeklemmt. Der Greifer, d. h. die Greiferunterlage 4 und der Greiferarm 5, sind mit dem Gegendruckzylinder verbunden. Wenn sich Druckzylinder 2 und Gegendruckzylinder 1 mit gleicher Umfangsgeschwindigkeit in Pfeilrichtung bewegen, so wird der Bogen 3 zwischen Druckzylinder und Gegendruckzylinder hindurch bewegt und dabei bedruckt. Deutlich zu erkennen ist, daß der Greiferarm derart angeordnet ist, daß er radial innerhalb der Außenkontur des Gegendruckzylinders 1 verläuft. Dadurch wird zwangsläufig, wie ebenfalls in der Figur deutlich zu erkennen, der Bogen im Randbereich leicht gekrümmt bzw. gebogen. Zahlreiche Tests haben bewiesen, daß diese minimale Krümmung des Bogens überraschenderweise zu keinerlei Passerproblemen beim Flexodruck oder beim Offsetdruck führt.

Wie bereits eingangs erwähnt, kann es von Vorteil sein, wenn die Greiferunterlage justierbar ist. In der in Figur 2 gezeigten, nicht zur vorliegenden Erfindung gehörenden, bogenführenden Position des Greifers ist die Greiferunterlage in radialer Richtung nach außen versetzt worden. Diese Position entspricht im wesentlichen der Position der Greifer in den herkömmlichen bogenführenden Druckmaschinen. Deutlich zu erkennen ist, daß der Greiferarm über die Ausnehmung in dem Gegendruckzylinder hervorragt. In dieser Position ist der nicht bedruckbare Randbereich des Bogens minimal.

Diese Position hat gegenüber der in Figur 1 gezeigten Position den Vorteil, daß der Bogen in seinem Randbereich nicht geknickt wird. Diese Einstellung des Greifers ist jedoch nur möglich, wenn der entsprechende Druckzylinder eine Ausnehmung 6, z. B. in Form eines Plattenspannkanals 6 hat. Durch die Justierbarkeit ist gewährleistet, daß je nach verwendetem Druckzylinder immer die günstigste Position des Greifers eingestellt werden kann.

Durch die vorliegende Erfindung kann die Flexibilität der bogenführenden Flexodruckmaschinen und der bogenführenden Offsetdruckmaschinen deutlich erhöht werden. So können nun beispielsweise alle bekannten Druckverfahren in einer Druckmaschine beliebig kombiniert werden. Wie bereits ausgeführt, weist eine besondere Ausführungsform das nachträgliche Auswechseln der Druckzylinder auf. Dadurch kann je nach gewünschtem Druck für jeden einzelnen Druckschritt modulartig ausgewählt werden, ob mittels Tiefdruck, Flexodruckverfahren oder Offsetdruckverfahren gedruckt werden soll.

## Patentansprüche

1. Bogenverarbeitende Druckmaschine mit mindestens einem Flexodruck- oder Offsetdruckzylinder (2) und einem Gegendruckzylinder (1), wobei der Gegendruckzylinder (1) mindestens einen bogenführenden Greifer (4, 5) aufweist, wobei der Greifer (4, 5) in der bogenführenden Position vollständig innerhalb des durch die Umfangsfläche des Gegendruckzylinders (1) beschriebenen Zylinders angeordnet ist, und der mindestens eine Flexodruckzylinder oder eine Offsetdruckzylinder keinen Plattenspannkanal (6) aufweist.

2. Druckmaschine nach Anspruch 1, **dadurch gekennzeichnet, daß** der Greifer (4, 5) aus einem Greiferarm (5) und einer Greiferunterlage (4) besteht, wobei zumindest der Greiferarm (5) relativ zur Greiferunterfage (4) bewegbar ist.

3. Druckmaschine nach Anspruch 2, **dadurch gekennzeichnet, daß** die Greiferunterlage (4) relativ zum Gegendruckzylinder (1) bewegbar ist.

4. Druckmaschine nach einem der Ansprüche 1 bis 3, **dadurch gekennzeichnet, daß** mindestens ein Druckzylinder (2) oberhalb des Bogenlaufs angeordnet ist.

5. Druckmaschine nach einem der Ansprüche 1 bis 4, **dadurch gekennzeichnet, daß** mindestens ein Flexodruckzylinder oder ein Offsetdruckzylinder (2) gegen einen Tiefdruckzylinder (2) austauschbar ist.

6. Druckmaschine nach einem der Ansprüche 1 bis 5, **dadurch gekennzeichnet, daß** mindestens ein Tiefdruckzylinder (2) vorhanden ist.

7. Druckmaschine nach einem der Ansprüche 1 bis 6, **dadurch gekennzeichnet, daß** die bogenführende Position des Greifers (4, 5) einstellbar ist, wobei mindestens eine bogenführende Position des Greifer vollständig innerhalb des durch die Umfangsfläche des Gegendruckzylinders (1) beschriebenen Zylinders liegt.

8. Druckmaschine nach einem der Ansprüche 1 bis 7, **dadurch gekennzeichnet, daß** mindestens ein Flexodruckzylinder (2) oder ein Offsetdruckzylinder in der Lage ist, ein Sleeve aufzunehmen.

9. Druckmaschine nach einem der Ansprüche 1 bis 8, **dadurch gekennzeichnet, daß** die Druckmaschine gegebenenfalls nach Austausch von Druckzylindern (2) in der Lage ist, Rollen zu führen.

10. Druckmaschine nach einem der Ansprüche 1 bis 9, **dadurch gekennzeichnet, daß** für die Bogenführung und den Druckbereich getrennte Antriebssysteme vorgesehen sind.

## Claims

1. Sheet-processing printing press with at least one flexographic printing or offset printing cylinder (2) and a counter-pressure cylinder (1), wherein the counter-pressure cylinder (1) is provided with at least one sheet feeding gripper (4, 5), Wherein in the sheet feeding position, the gripper (4, 5) is arranged entirely inside the cylinder described by the peripheral surface of the counter-pressure cylinder (1), and the at least one flexographic printing cylinder or the at least one offset printing cylinder (2) has no plate mounting channel (6).

2. Printing press according to claim 1, **characterised in that** the gripper (4, 5) is composed of a gripper arm (5) and a gripper pad (4), wherein at least the gripper arm (5) is moveable relative to the gripper pad (4).

3. Printing press according to claim 2, **characterised in that** the gripper pad (4) is moveable relative to the counter-pressure cylinder (1).

4. Printing press according to one of claims 1 to 3, **characterised in that** at least one printing cylinder (2) is arranged above the path of the sheet.

5. Printing press according to one of claims 1 to 4, **characterised in that** at least one flexographic printing cylinder or an offset printing cylinder (2) can be exchanged for a gravure printing cylinder (2).

6. Printing press according to one of claims 1 to 5, **characterised in that** at least one gravure printing cylinder (2) is present.

7. Printing press according to one of claims 1 to 6, **characterised in that** the sheet feeding position of the gripper (4, 5) is adjustable, wherein at least one sheet feeding position of the gripper is entirely inside the cylinder described by the periphery of the counter-pressure cylinder (1).

8. Printing press according to one of claims 1 to 7, **characterised in that** at least one flexographic printing cylinder (2) or an offset printing cylinder is capable of receiving a sleeve.

9. Printing press according to one of claims 1 to 8, **characterised in that**, optionally, after exchanging printing cylinders (2), the printing press is capable of feeding reels.

10. Printing press according to one of claims 1 to 9, **characterised in that** separate drive systems are provided for the sheet feeding and the printing area.

## Revendications

1. Machine d'impression feuille à feuille comportant au moins un cylindre d'impression flexographique ou offset (2) et un cylindre d'impression antagoniste (1), le cylindre d'impression antagoniste (1) comportant au moins une griffe de guidage de feuilles (4, 5), la griffe (4, 5) étant placée, lorsqu'elle est dans la position de guidage de feuilles, entièrement à l'intérieur du cylindre décrit par la surface périphérique du cylindre d'impression antagoniste (1), et le cylindre d'impression flexographique ou cylindre d'impression offset au moins ne comportant aucun canal de serrage de plaque (6).

2. Machine d'impression selon la revendication 1, **caractérisée en ce que** la griffe (4, 5) est constitué d'un bras de griffe (5) et d'un appui de griffe (4), le bras de griffe (5) au moins étant mobile par rapport à l'appui de griffe (4).

3. Machine d'impression selon la revendication 2, **caractérisée en ce que** l'appui de griffe (4) est mobile par rapport au cylindre d'impression antagoniste (1).

4. Machine d'impression selon l'une des revendications 1 à 3, **caractérisée en ce qu'**au moins un cylindre d'impression (2) est placé au-dessus du passage de feuilles.

5. Machine d'impression selon l'une des revendications 1 à 4, **caractérisée en ce qu'**au moins un cylindre d'impression flexographique ou cylindre d'impression offset (2) peut être remplacé par un cylindre d'héliogravure (2).

6. Machine d'impression selon l'une des revendications 1 à 5, **caractérisée en ce qu'**il y a au moins un cylindre d'héliogravure (2).

7. Machine d'impression selon l'une des revendications 1 à 6, **caractérisée en ce que** la position de guidage de feuilles de la griffe (4, 5) est réglable, au moins une position de guidage de feuilles de la griffe se trouvant totalement à l'intérieur du cylindre décrit par la surface périphérique du cylindre d'impression antagoniste (1).

8. Machine d'impression selon l'une des revendications 1 à 7, **caractérisée en ce qu'**au moins un cylindre d'impression flexographique (2) ou cylindre d'impression offset est en mesure de recevoir un manchon.

9. Machine d'impression selon l'une des revendications 1 à 8, **caractérisée en ce que**, éventuellement après le remplacement de cylindres d'impression (2), la machine d'impression est en mesure de guider des rouleaux.

10. Machine d'impression selon l'une des revendications 1 à 9, **caractérisée en ce qu'**il est prévu des systèmes d'entraînement séparés destinés au guidage des feuilles et à la zone impression.
